# EUROPÄISCHE PATENTSCHRIFT

(11) **EP 3 450 716 B1**
(45) Veröffentlichungstag und Bekanntmachung des Hinweises auf die Patenterteilung: **18.08.2021**
(21) Anmeldenummer: 18190529.0
(22) Anmeldetag: 23.08.2018
(51) Int. Cl.: F01P 5/02, F04D 29/38, F04D 29/66, F04D 29/32, F01P 5/06

(54) **LÜFTERRAD UND KÜHLERLÜFTERMODUL MIT EINEM SOLCHEN LÜFTERRAD**
FAN WHEEL AND COOLING FAN MODULE COMPRISING SUCH A FAN WHEEL
ROUE DE VENTILATEUR ET MODULE DE VENTILATEUR DE REFROIDISSEMENT DOTÉ D'UNE TELLE ROUE DE VENTILATEUR

(30) Priorität: 05.09.2017 DE 102017008293
(43) Veröffentlichungstag der Anmeldung: 06.03.2019
(73) Patentinhaber: Brose Fahrzeugteile SE & Co. Kommanditgesellschaft, Würzburg, 97076 Würzburg (DE)
(72) Erfinder: FROH, Christian, 26135 Oldenburg (DE); Mauß, Michael, 26135 Oldenburg (DE)
(74) Vertreter: FDST Patentanwälte

(56) Entgegenhaltungen:
- EP-A1- 0 887 558
- WO-A1-98/37319
- WO-A1-2012/041565
- WO-A1-2016/103572
- US-A- 632 740
- US-A- 2 684 723
- US-A- 3 416 725
- US-A1- 2003 012 656

## Beschreibung

Die vorliegende Erfindung betrifft ein Lüfterrad mit rückwärtsgesichelten Schaufelblättern, für ein Kühlerlüftermodul, insbesondere ein elektrisch betriebenes Kühlerlüftermodul, insbesondere für Kraftfahrzeuge.

Das Kühlsystem eines Verbrennungsmotors, insbesondere eines Kraftfahrzeugs, führt hauptsächlich diejenige Wärme ab, welche an die Wände von Brennräumen und Zylindern abgegeben wird, weil der Verbrennungsprozess nicht ideal verläuft. Da zu hohe Temperaturen den Motor beschädigen würden (Abreißen des Schmierfilms, Verbrennen der Ventile etc.), muss der Verbrennungsmotor aktiv gekühlt werden.

Moderne Verbrennungsmotoren, insbesondere Viertaktmotoren in Kraftfahrzeugen, werden bis auf wenige Ausnahmen flüssigkeitsgekühlt, wobei in der Regel ein Gemisch aus Wasser, Frostschutzmittel und Korrosionsschutzmittel als Kühlflüssigkeit zum Einsatz kommt.

Die Kühlflüssigkeit wird über Schläuche, Rohre und/oder Kanäle durch den Motor (Zylinderkopf und Motorblock) sowie ggfs. durch thermisch stark beanspruchte Anbauteile des Motors, wie Abgasturbolader, Generator oder Abgasrückführkühler, gepumpt. Hierbei nimmt die Kühlflüssigkeit Wärmeenergie auf und führt sie aus den oben genannten Komponenten ab. Die erwärmte Kühlflüssigkeit fließt weiter zu einem Kühler. Dieser Kühler - früher oftmals aus Messing, heute zumeist aus Aluminium - ist meist an der Front des Kraftahrzeuges angebracht, wo ein Luftstrom Wärmeenergie vom Kühlmittel aufnimmt und dieses damit abkühlt, bevor es wieder zum Motor zurückfließt, wodurch der Kühlmittelkreislauf geschlossen ist.

Um die Luft durch den Kühler zu treiben, wird in Strömungsrichtung gesehen vor dem Kühler (d.h. stromaufwärtig) oder nach dem Kühler (d.h. stromabwärtig) ein Kühlerlüftermodul vorgesehen, welches mechanisch über einen Riementrieb oder elektrisch über einen Elektromotor angetrieben sein kann. Die folgenden Ausführungen beziehen sich auf ein elektrisch angetriebenes Kühlerlüftermodul.

Ein Kühlerlüftermodul besteht klassisch aus einer Lüfterzarge, welche eine Lüfterradausnehmung aufweist, und einem Lüfterrad, welches drehbar in der Lüfterradausnehmung gehalten ist.

Die Geometrie des Lüfterrades beeinflusst maßgeblich sowohl die geförderte Luftmenge als auch die akustischen Eigenschaften des Kühlerlüftermoduls.

Klassische Lüfterräder (s. Figuren 1A und 1B) weisen an den Schaufelblättern eine wenigstens im Wesentlichen ebene oder leicht gebogene Kantengeometrie auf.

Der vorliegenden Erfindung liegt die Aufgabe zugrunde, ein vorteilhaftes Lüfterrad anzugeben, welches insbesondere hinsichtlich seiner Luftfördereigenschafen und/oder seiner Akustikeigenschaften vorteilhaft ist.

Diese Aufgabe wird erfindungsgemäß durch ein Lüfterrad gemäß Anspruch 1 und ein Kühlerlüftermodul gemäß Anspruch 7 gelöst. Zu bevorzugende Weiterbildungen des Lüfterrades und des Kühlerlüftermoduls sind Gegenstand der Unteransprüche und der nachfolgenden Beschreibung.

Erfindungsgemäß wird die Aufgabe gelöst durch ein Lüfterrad gemäß Anspruch 1.

Dies ist nach einer Ausführung der vorliegenden Erfindung insbesondere vorteilhaft, da sich auf diese Weise eine günstige Luftvolumenströmung erzielen lässt. Vergleichsmessungen, welche in der Figurenbeschreibung im Detail erläutert werden, haben gezeigt, dass ein Lüfterrad gemäß der vorliegenden Erfindung einen höheren Luftvolumenstrom erreichen kann, insbesondere erreicht, gegenüber einem ansonsten baugleichen Lüfterrad mit ebener bzw. gebogener Hinterkante. Mit anderen Worten: Der gleiche Luftvolumenstrom lässt sich erzeugen mit einer Leistungsersparnis bzw. einem langsamer laufenden Lüfterrad gemäß der vorliegenden Erfindung. Alternativ kann bei gleicher Leistung ein höherer Luftvolumenstrom erzielt werden.

Ein "Lüfterrad" im Sinne der vorliegenden Erfindung ist insbesondere eine rotationssymmetrische Komponente, welche eine Nabe, insbesondere einen Nabentopf, welcher das Lüfterrad mit einem Motor, insbesondere über eine aus diesem herausragende Welle, verbindet in einer Weise, dass das Drehmoment, welches von dem Motor erzeugt wird, wenigstens im Wesentlichen vollständig auf das Lüfterrad übertragen wird. Weiterhin weist das Lüfterrad eine Mehrzahl an Schaufelblättern auf, welche dafür vorgesehen, insbesondere eingerichtet, sind, einen Luftvolumenstrom zu erzeugen, sobald das Lüfterrad in eine rotatorische Bewegung versetzt wird. Die Schaufelblätter sind dabei bevorzugt gegenüber der Rotationsachse geneigt in einem Winkelbereich von -90° bis +90°.

Ein "Nabentopf" im Sinne der vorliegenden Erfindung ist insbesondere ein zentraler Teil des Lüfterrades, welcher wenigstens im Wesentlichen in der Mitte des Lüfterrades angeordnet ist, eine Verbindung mit einem Antrieb, insbesondere einem Motor, insbesondere einem Elektromotor, bereitstellt, diesen Antrieb, insbesondere Motor, insbesondere Elektromotor, zumindest teilweise abdeckt und welcher wie ein klassischer Topf eine wenigstens im Wesentlichen ebene Basisfläche und eine sich daran anschließende Zylinderfläche zusammensetzt. Insbesondere sind an dieser zylinderförmigen Außenwand die Schaufelblätter angeordnet, insbesondere angeformt.

Ein "Schaufelblatt" im Sinne der vorliegenden Erfindung ist ein gegenüber einer Ebene, auf welcher die Rotationsachse senkrecht steht, geneigter flacher Körper, welcher an dem Nabentopf angeordnet ist und welcher dafür vorgesehen, insbesondere eingerichtet ist, einen Luftvolumenstrom zu erzeugen, sobald das Lüfterrad in eine rotatorische Bewegung versetzt wird. Unter Schaufelblättern im Sinne der vorliegenden Erfindung werden insbesondere auch Flügel oder Rotorblätter verstanden.

Eine "Vorderkante" des Schaufelblattes im Sinne der vorliegenden Erfindung ist insbesondere diejenige Kante, welche in Rotationsrichtung vorauseilt.

Eine "Hinterkante" eines Schaufelblattes im Sinne der vorliegenden Erfindung ist insbesondere diejenige Kante des Schaufelblattes, welche in Rotationsrichtung betrachtet nacheilt.

Eine "Orthogonalprojektion" im Sinne der vorliegenden Erfindung ist eine Abbildung eines Punkts auf eine Ebene, so dass die Verbindungslinie zwischen dem Punkt und seinem Abbild mit dieser Ebene einen rechten Winkel bildet. Das Abbild hat dann von allen Punkten der Ebene den kürzesten Abstand zum Ausgangspunkt. Die Orthogonalprojektion ist damit ein Spezialfall einer Parallelprojektion, bei der die Projektionsrichtung gleich der normalen Richtung der Ebene ist.

Ein "relativer Einheitsradius" im Sinne der vorliegenden Erfindung beschreibt einen Punkt bzw. eine, insbesondere zylinderförmige, Ebene in einem definierten Abstand von der Rotationsachse auf normierte Weise, was zu einer verbesserten Vergleichbarkeit zwischen verschiedenen Lüfterrädern führt.

"Aperiodisch" im Sinne der vorliegenden Erfindung ist insbesondere eine Form, welche sich asymmetrisch über den relativen Einheitsradius erstreckt, das heißt mit anderen Worten, es kann keine Symmetrieachse gefunden werden, welche den Verlauf der Relativposition der Vorderkante *POS_{rel_VK}(t)* und/oder den Verlauf der Relativposition der Hinterkante *POS_{rel_HK}(t)* in zwei zueinander identische Teilfunktionen unterteilt. Mit anderen Worten: Es handelt sich bei dem Verlauf der Relativposition der Vorderkante *POS_{rel_VK}(t)* und/oder dem Verlauf der Relativposition der Hinterkante *POS_{rel_HK}(t)* nicht um eine Funktion, deren Funktionswerte sich in regelmäßigen Abständen wiederholen.

"Wellige" Form im Sinne der vorliegenden Erfindung zeichnet sich insbesondere dadurch aus, dass die zweite Ableitung der zugrundeliegenden Funktion stets stetig ist.

Mit anderen Worten liegt der Grundgedanke der vorliegenden Erfindung darin, der Vorderkante und/oder der Hinterkante eine aperiodisch wellige Form zu geben, was zu einer einzigartigen Ausgestaltung des Schaufelblattes führt, wie sie über die Kantengeometrie (Verlauf der Relativposition der Vorder- bzw. Hinterkante) beschrieben ist. In dieser erfindungsgemäßen Form liegt der Schlüssel zur erhöhten Luftleistung bzw. zur oben beschriebenen Leistungsersparnis.

Erfindungsgemäß ist die Relativposition der Vorderkante *POS_{rel_VK}(t)* auf einen dritten Punkt rückbezogen, welcher in Drehrichtung des Lüfterrades betrachtet der vorderste Punkt am Übergang von dem Nabentopf zu dem Schaufelblatt ist und/oder die Relativposition der Hinterkante *POS_{rel_HK}(t)* ist auf einen vierten Punkt rückbezogen, welcher in Drehrichtung des Lüfterrades betrachtet der hinterste Punkt am Übergang von dem Nabentopf zu dem Schaufelblatt ist. Dies ist insbesondere vorteilhaft, da auf diese Weise die Relativposition der Vorder- und/oder Hinterkante auf einen definierten Punkt rückbezogen ist, um somit aus der Relativposition eine Absolutposition in Abhängigkeit des dritten und/oder vierten Punktes bestimmen zu können.

Erfindungsgemäß weist das Lüfterrad ein oder mehrere in Drehrichtung gesehen rückwärtsgesichelte Schaufelblätter auf. Dies ist insbesondere wesentlich, da für Lüfterräder mit vorwärts- und rückwärtsgesichelten Schaufelblättern grundlegend anders gelagerte aerodynamische Verhältnisse vorliegen, welche unter anderem einen signifikanten Einfluss auf den geförderten Luftvolumenstrom haben. Rückwärtsgesichelt im Sinne der vorliegenden Erfindung bedeutet insbesondere, dass die Spitze des Schaufelblattes mit dem Außenradius Rₐ in Drehrichtung betrachtet der Mitte des Schaufelblattes nacheilt.

Erfindungsgemäß weist das Lüfterrad einen wenigstens im Wesentlichen kreisförmigen Außenring auf, welcher Blattspitzen der Schaufelblätter miteinander verbindet. Dies ist insbesondere vorteilhaft, da auf diese Weise eine erhöhte mechanische Festigkeit des Lüfterrades erreicht wird und ein definierter, wenigstens im Wesentlichen konstanter, Spalt zwischen einem Zargenring und dem Außenring bereitgestellt wird, was wiederum zu vorteilhaften aerodynamischen und/oder akustischen Effekten führt.

Erfindungsgemäß weist der Verlauf der Relativposition der Hinterkante *POS_{rel_HK}(t)* im Bereich von 80 % bis 100 %, insbesondere 90 % bis 100 %, insbesondere 92,5 % bis 97,5 %, des relativen Einheitsradius t(r) des Schaufelblattes (30) ein, insbesondere lokales, Maximum auf. Dies ist insbesondere vorteilhaft, da umfangreiche Versuchsstudien herausgestellt haben, dass ein, insbesondere lokales, Maximum in dem angegebenen Bereich einen wesentlichen Anteil zu der Erhöhung des Luftvolumenstroms beiträgt.

Erfindungsgemäß weist der Verlauf der Relativposition der Vorderkante *POS_{rel_VK}(t)* im Bereich von 80 % bis 100 %, insbesondere 90 % bis 100 %, insbesondere 92,5 % bis 97,5 %, des relativen Einheitsradius t(r) des Schaufelblattes (30) ein, insbesondere lokales, Minimum aufweist. Dies ist insbesondere vorteilhaft, da umfangreiche Versuchsstudien herausgestellt haben, dass ein, insbesondere lokales, Minimum in dem angegebenen Bereich einen wesentlichen Anteil zu der Erhöhung des Luftvolumenstroms beiträgt.

Nach einer weiteren Ausführung der vorliegenden Erfindung weist der Verlauf der Relativposition der Hinterkante *POS_{rel_HK}(t)* in y-Richtung nach dem, insbesondere lokalen, Maximum keinen oder höchstens einen Tiefpunkt auf. Dies ist insbesondere vorteilhaft, da auf diese Weise das Lüfterrad wenigstens im Wesentlichen geradlinig ausläuft, da umfangreiche Versuche ergeben haben, dass weitere Wellen nach dem, insbesondere lokalen, Maximum keine weitere deutliche Leistungsersparnis erzielen.

Nach einer weiteren Ausführung der vorliegenden Erfindung weist der Verlauf der Relativposition der Vorderkante *POS_{rel_VK}(t)* in y-Richtung nach dem, insbesondere lokalen, Minimum keinen oder höchstens einen Hochpunkt auf. Dies ist insbesondere vorteilhaft, da auf diese Weise das Lüfterrad wenigstens im Wesentlichen geradlinig ausläuft, da umfangreiche Versuche ergeben haben, dass weitere Wellen nach dem, insbesondere lokalen, Minimum keine weitere deutliche Leistungsersparnis erzielen.

Nach einer weiteren Ausführung der vorliegenden Erfindung sind der Verlauf der Relativposition der Vorderkante *POS_{rel_VK}(t)* und der Verlauf der Relativposition der Hinterkante *POS_{rel_HK}*(t) wenigstens im Wesentlichen achsensymmetrisch zueinander, insbesondere verläuft die Hinterkante *POS_{rel_HK}(t)* in einem Bereich um eine an der Symmetrieachse geometrisch exakt gespiegelte Kurve von +/- 20 %, insbesondere +/- 10 %, des Wertes der Relativposition der Vorderkante *POS_{rel_VK}(t)* auf. Insbesondere entspricht die Symmetrieachse einer, insbesondere waagerechten, Gerade mit folgender Eigenschaft: ${POS}_{rel} \left(t\right) = 0$

Dies ist insbesondere vorteilhaft, da umfangreiche Versuche ergeben haben, dass ein wenigstens im Wesentlichen achsensymmetrischer Verlauf von Vorder- und Hinterkante zueinander besonders positive Ergebnisse erzielt.

Mit anderen Worten: Durch das Schaufelblatt verläuft mittig oder leicht außermittig, z.B. bei 40 % der Schaufelblattausdehnung in Drehrichtung, eine gebogene Schwenkachse durch das Schaufelblatt, um welche inkrementelle Scheiben des Schaufelblattes, welche senkrecht auf der Schwenkachse stehen, einzeln ausgerichtet werden. Somit ergibt sich über die Schwenkachse ein funktionaler Zusammenhang zwischen dem Verlauf der Relativposition derVorderkante *POS_{rel_VK}(t)* und dem Verlauf der Relativposition der Hinterkante *POS_{rel_HK}(t).*

Nach einer weiteren Ausführung der vorliegenden Erfindung erfüllt der Verlauf der Relativposition der Vorderkante *POS_{rel_VK}(t)* in Abhängigkeit von dem relativen Einheitsradius t(r) folgende Bedingung: ${POS}_{rel _ VK} \left(t\right) = \frac{- \left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wobei gilt:
*t*₀∈[0;0,5], insbesondere *t*₀∈[0;0,25], insbesondere *t*₀∈[0;0,1]
*N*∈[1;8], insbesondere *N*∈[2;5], insbesondere *N*∈[2;4]
*a*∈[-1,5;1,5], insbesondere *a*∈[-1,0;1,0], insbesondere *a*∈[-0,5;0,5]
*A*₁∈[-10;10], insbesondere *A*₁∈[-8;8], insbesondere *A*₁∈[-5;5]
*A*₂∈[-10;10], insbesondere *A*₂∈[-8;8], insbesondere *A*₂∈[-5;5]
*A*₃∈[-10;10], insbesondere *A*₃∈[-8;8], insbesondere *A*₃∈[-5;5]; und
*A*₄∈[-10;10], insbesondere *A*₄∈[-8;8], insbesondere *A*₄∈[-5;5].

t₀ beschreibt einen Offset des relativen Einheitsradius zur Einstellung des Scheitelpunktes am Nabentopf, N die Anzahl der Schwingungen über den axialen Einheitsradius, a einen Schwingungskoeffizienten zur Skalierung der Wellenlänge und der Einstellung der Lage des , insbesondere lokalen, Minimums, A₁ einen quadratischen Polynomkoeffizienten, A₂ einen linearen Polynomkoeffizienten, A₃ einen Koeffizienten der axialen Auffädelung, d.h. zur Einstellung des linearen Verlaufs der Vorderkante vom Nabentopf zur Schaufelblattspitze bzw. zum Außenring und A₄ eine relative Basisauslenkung ("Start"-Auslenkung) der Vorderkante am Nabentopf. Die oben genannte Funktion beschreibt die aperiodisch wellige Form des Verlaufs der Relativposition der Vorderkante *POS_{rel_vK}(t).* Mithilfe der angegebenen Parameter ist es möglich, den Verlauf der Relativposition der Vorderkante *POS_{rel_VK}(t)* an die äußeren Gegebenheiten im Zuge der Lüfterradauslegung anzupassen, um somit eine vorteilhafte Leistungseinsparung bzw. äquivalente Luftvolumenstromerhöhung zu erzielen.

Nach einer weiteren Ausführung der vorliegenden Erfindung erfüllt der Verlauf der Relativposition der Hinterkante *POS_{rel_HK}(t)* in Abhängigkeit von dem relativen Einheitsradius t(r) folgende Bedingung: ${POS}_{rel _ HK} \left(t\right) = \frac{\left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wobei gilt:
*t*₀∈[0; 0,5], insbesondere *t*₀∈[0;0,25], insbesondere *t*₀∈[0;0,1]
*N*∈[1;8], insbesondere *N*∈[2;5], insbesondere *N*∈[2;4]
*a*∈[-1,5;1,5], insbesondere *a*∈[-1,0;1,0], insbesondere *a*∈[-0,5;0,5]
*A*₁∈[-10;10], insbesondere *A*₁∈[-8;8], insbesondere *A*₁∈[-5;5]
*A*₂∈[-10;10], insbesondere *A*₂∈[-8;8], insbesondere *A*₂∈[-5;5]
*A*₃∈[-10;10], insbesondere *A*₃∈[-8;8], insbesondere *A*₃∈[-5;5]; und
*A*₄∈[-10;10], insbesondere *A*₄∈[-8;8], insbesondere *A*₄∈[-5;5].

t₀ beschreibt einen Offset des relativen Einheitsradius zur Einstellung des Scheitelpunktes am Nabentopf, N die Anzahl der Schwingungen über den axialen Einheitsradius, a einen Schwingungskoeffizienten zur Skalierung der Wellenlänge und der Einstellung der Lage des , insbesondere lokalen, Maximum, A₁ einen quadratischen Polynomkoeffizienten, A₂ einen linearen Polynomkoeffizienten, A₃ einen Koeffizienten der axialen Auffädelung, d.h. zur Einstellung des linearen Verlaufs der Hinterkante vom Nabentopf zur Schaufelblattspitze bzw. zum Außenring und A₄ eine relative Basisauslenkung ("Start"-Auslenkung) der Hinterkante am Nabentopf. Die oben genannte Funktion beschreibt die aperiodisch wellige Form des Verlaufs der Relativposition der der Hinterkante *POS_{rel_HK}(t).* Mithilfe der angegebenen Parameter ist es möglich, den Verlauf der Relativposition der der Hinterkante *POS_{rel_HK}(t)* an die äußeren Gegebenheiten im Zuge der Lüfterradauslegung anzupassen, um somit eine vorteilhafte Leistungseinsparung bzw. äquivalente Luftvolumenstromerhöhung zu erzielen.

Das erfindungsgemäße Lüfterrad nach einer der hier beschriebenen Ausführungen ist insbesondere vorgesehen zum Einsatz in Verbindung mit einer Lüfterzarge mit vorne liegenden Streben, d.h. die Streben liegen in Hauptstromrichtung gesehen vor dem Lüfterrad.

Ein weiterer Aspekt der vorliegenden Erfindung betrifft ein Kühlerlüftermodul, insbesondere für ein Kraftfahrzeug, aufweisend eine Lüfterzarge, eine Lüfterradausnehmung, welche in der Lüfterzarge ausgebildet ist, wobei die Lüfterradausnehmung durch einen Zargenring begrenzt wird, einen Motorhalter, welcher innerhalb der Lüfterradausnehmung angeordnet ist und welcher über Streben mit der Lüfterzarge mechanisch verbunden ist, einen Motor, insbesondere Elektromotor, welcher zumindest teilweise in dem Motorhalter gehalten ist, und ein Lüfterrad, welches in der Lüfterradausnehmung angeordnet ist und welches von dem Motor rotatorisch angetrieben wird, wobei das Lüfterrad nach einer Ausführung der vorliegenden Erfindung ausgebildet ist.

Ein "Kühlerlüftermodul" im Sinne der vorliegenden Erfindung ist insbesondere eine Baugruppe, welche in Strömungsrichtung gesehen vor oder nach einem Kühler eines Fahrzeugs angeordnet ist und welche dafür vorgesehen, insbesondere eingerichtet, ist, einen Luftvolumenstrom zu erzeugen, welcher sich durch den Kühler hindurch oder um den Kühler herum erstreckt, wobei der Luftvolumenstrom thermische Energie von dem Kühler aufnimmt.

Eine "Lüfterzarge" im Sinne der vorliegenden Erfindung ist insbesondere ein Rahmen, in welchem das Lüfterrad gehalten ist, und selbst wiederum bevorzugt an oder in der Nähe eines Kühlers angeordnet, insbesondere befestigt, ist. Eine Lüfterzarge im Sinne der vorliegenden Erfindung weist bevorzugt ein Kunststoffmaterial, insbesondere einen Kunststoff-Compound, auf, insbesondere ist die Lüfterzarge aus diesem gebildet. Zusätzlich und/oder alternativ weist die Lüfterzarge ein Metallmaterial, zum Beispiel Eisen, Stahl, Aluminium, Magnesium oder dergleichen, auf, insbesondere ist zumindest teilweise, insbesondere wenigstens im Wesentlichen, insbesondere vollständig, aus diesem gebildet. Nach einer Ausführung kann eine Lüfterzarge auch mehr als eine Lüfterradausnehmung, einen Motorhalter, einen Motor und ein Lüfterrad aufweisen, insbesondere ist die vorliegende Erfindung zum Einsatz in Kühlerlüftermodulen mit zwei oder mehr, insbesondere zwei, Lüfterrädern geeignet. Nach einer Ausführung weist die Lüfterzarge zusätzlich wenigstens eine verschließbare Öffnung, insbesondere wenigstens eine Klappe, insbesondere eine Mehrzahl derselben, auf. Dies ist insbesondere vorteilhaft, da auf diese Weise weitere Luftführungseigenschaften realisiert werden können.

Eine "Lüfterradausnehmung" im Sinne der vorliegenden Erfindung ist insbesondere eine Materialaussparung innerhalb der Lüfterzarge. In der Lüfterradausnehmung erstrecken sich nach einer Ausführung der vorliegenden Erfindung Streben, welche einen ebenfalls in der Lüfterradausnehmung angeordneten Motorhalter mit der Lüfterzarge mechanisch, insbesondere und elektrisch und/oder elektronisch, verbinden. Gemäß der vorliegenden Erfindung wird die Lüfterradausnehmung durch einen Zargenring begrenzt.

Ein "Zargenring" im Sinne der vorliegenden Erfindung begrenzt die Lüfterradausnehmung in einer Ebene senkrecht zur Rotationsachse des Lüfterrades, wobei die Ebene insbesondere mit der Erstreckungsrichtung der Lüfterzarge wenigstens im Wesentlichen identisch ist. Der Zargenring kann entweder durch eine Kante der Lüfterradausnehmung gebildet sein und/oder eine sich in axialer Richtung ausdehnende Zylinderfläche aufweisen, welche bevorzugt einteilig mit der Lüfterzarge ausgebildet ist.

Ein "Motorhalter" im Sinne der vorliegenden Erfindung ist insbesondere eine Einrichtung zur mechanischen Befestigung des Motors an der Lüfterzarge, insbesondere zur Bereitstellung des dem Lüfterrad entgegenwirkenden Drehmoments. Nach einer Ausführung ist der Motorhalter eine wenigstens im Wesentlichen ringförmige Struktur, in welcher der Motor gehalten ist. Dies ist insbesondere vorteilhaft, da auf diese Weise eine vorteilhafte Kühlluftströmung durch den Motor nicht beeinträchtigt wird.

"Streben" im Sinne der vorliegenden Erfindung sind insbesondere balken- oder sichelförmige Strukturen, welche eine mechanische Verbindung zwischen dem Motorhalter und der Lüfterzarge bereitstellen. Beispielhaft können die Streben einen tropfenförmigen Querschnitt aufweisen, um vorteilhafte aerodynamische und/oder akustische Effekte zu erzielen.

Ein "Motor" im Sinne der vorliegenden Erfindung ist insbesondere eine Maschine, die mechanische Arbeit verrichtet, indem sie eine Energieform, zum Beispiel thermische/chemische oder elektrische Energie, in Bewegungsenergie, insbesondere ein Drehmoment, umwandelt. Dies ist insbesondere vorteilhaft, da auf diese Weise die Lüfterzarge bis auf die Zufuhr von Energie wenigstens im Wesentlichen autark betrieben werden kann, das heißt ohne von extern mit Bewegungsenergie versorgt zu werden, wie zum Beispiel über einen Keil- oder Zahnriemen.

Ein "Elektromotor" im Sinne der vorliegenden Erfindung ist ein elektromechanischer Wandler (elektrische Maschine), der elektrische Leistung in mechanische Leistung, insbesondere in ein Drehmoment, umwandelt. Der Begriff Elektromotor im Sinne der vorliegenden Erfindung umfasst, ist aber nicht beschränkt auf Gleichstrommotoren, Wechselstrommotoren und Drehstrommotoren bzw. bürstenbehaftete und bürstenlose Elektromotoren bzw. Innenläufer- und Außenläufermotoren. Dies ist insbesondere vorteilhaft, da elektrische Energie eine im Vergleich zu mechanischer oder chemischer Energie leicht zu übertragende Energieform darstellt, mit welcher das erforderliche Drehmoment zum Antrieb des Lüfterrades bereitgestellt wird.

Für die Vorteile eines derart ausgestalteten Kühlerlüftermoduls sei zur Vermeidung von Wiederholungen auf die obigen Ausführungen verwiesen.

Nach einer Ausführung der vorliegenden Erfindung sind die Streben des Kühlerlüftermoduls in Strömungsrichtung gesehen vor dem Lüfterrad angeordnet. Dies ist insbesondere relevant, da vorne- und hintenliegende Streben zu voneinander wesentlich verschiedenen aerodynamischen Rahmenbedingungen führen und das hier beschriebene Lüfterrad besonders vorteilhaft bei vorneliegenden Streben eingesetzt werden kann, wie umfangreiche Versuche ergaben.

Ein weiterer Aspekt der vorliegenden Erfindung betrifft die Verwendung eines Lüfterrades der hier beschriebenen Art oder eines Kühlerlüftermoduls der hier beschriebenen Art in einem Kraftfahrzeug. Dies ist insbesondere wesentlich, da die hier beschriebene Art eines Lüfterrades in besonders vorteilhafter Weise mit den äußeren Bedingungen am Einbauort zum Tragen kommt.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1A: ein Lüfterrad aus dem Stand der Technik in einer perspektivischen Darstellung mit Blick auf die Oberseite;
- Fig. 1B: eine Vorderansicht auf ein Schaufelblatt des bekannten Lüfterrades der Fig. 1A mit Blickrichtung aus der Referenzebene in einer perspektivischen Darstellung, wobei die Oberseite des Lüfterrades nach unten weist;
- Fig. 2A: ein Lüfterrad nach einer Ausführungsform der vorliegenden Erfindung in einer perspektivischen Darstellung mit Blick auf die Oberseite;
- Fig. 2B: eine Vorderansicht auf ein Schaufelblatt des Lüfterrades der Fig. 2A mit Blickrichtung aus der Referenzebene in einer perspektivischen Darstellung, wobei die Oberseite des Lüfterrades nach unten weist;
- Fig. 3: ein Lüfterrad aus dem Stand der Technik in einer perspektivischen Darstellung zur Beschreibung einer Referenzebene;
- Fig. 4: den Verlauf der Relativposition der Vorderkante *POS_{rel_VK}(t)* und der Relativposition der Hinterkante *POS_{rel_HK}(t)* über den relativen Einheitsradius eines Lüfterrades gemäß einer Ausführung der vorliegenden Erfindung;
- Fig. 5: einen Vergleich eines vorbekannten Lüfterrades mit einem Lüfterrad nach einer Ausführung der vorliegenden Erfindung; und
- Fig. 6: ein Kühlerlüftermodul mit dem Lüfterrad gemäß der vorliegenden Erfindung gemäß dem zweiten Aspekt der vorliegenden Erfindung.

Fig. 1A zeigt ein Lüfterrad 1 aus dem Stand der Technik in einer perspektivischen Darstellung mit Blick auf die Oberseite und Fig. 1B zeigt eine Vorderansicht auf ein Schaufelblatt 30 des bekannten Lüfterrades der Fig. 1A mit Blickrichtung aus der Referenzebene in einer perspektivischen Darstellung, wobei die Oberseite (entspricht der Saugseite) des Lüfterrades 1 nach unten weist.

Das Lüfterrad 1 weist gemäß den Fig. 1A, 1B, 2A, 2B und 3 einen um eine Rotationsachse R rotationssymmetrischen Nabentopf 10 auf. An dem Nabentopf 10 ist eine Mehrzahl von Schaufelblättern 30 angeordnet, die sich von einer zylinderförmigen Außenwand 12 des Nabentopfes 10 in radialer Richtung nach außen erstrecken. Eine Drehrichtung D ist in den Fig. 1A und 2A durch einen Pfeil angegeben. Dementsprechend ist die Drehrichtung entgegen dem Uhrzeigersinn. Eine Hauptstromrichtung der geförderten Luft ist mit HSR gekennzeichnet. Das Lüfterrad 1 weist einen wenigstens im Wesentlichen kreisförmigen Außenring 20 auf, welcher Blattspitzen der Schaufelblätter 30 miteinander verbindet.

Bezüglich der Fig. 1B (und der Fig. 2B) ist anzumerken, dass die Lage der Rotationsachse R hinsichtlich ihres Abstandes zur zylinderförmigen Außenwand 12 des Nabentopfs 10 bzw. der Innenkante des Schaufelblattes 30 (gekennzeichnet durch die Punkte P3 une P4) als nicht-maßstabsgerecht zu sehen ist, d.h. die Orientierung ist verbindlich, die Lage jedoch nicht.

Wie den Fig. 1A und 1B zu entnehmen ist, weisen die Schaufelblätter 30 gemäß dem Stand der Technik in einer Orthogonalprojektion ebene oder gebogene Vorderkanten VK und ebene oder gebogene Hinterkanten HK auf.

Fig. 2A zeigt ein Lüfterrad 1 nach einer Ausführungsform der vorliegenden Erfindung in einer perspektivischen Darstellung und Fig. 2B eine Vorderansicht auf ein Schaufelblatt 30 des Lüfterrades der Fig. 2A mit Blickrichtung aus der Referenzebene E_REF in einer perspektivischen Darstellung.

Im Vergleich zu Ausführungen eines Lüfterrades 1 gemäß dem Stand der Technik (siehe Figuren 1A und 1B) weist das Lüfterrad 1 nach einer Ausführung der vorliegenden Erfindung gemäß den Fig. 2A, 2B Schaufelblätter 30 mit einer aperiodisch wellenförmigen Hinterkante HK auf.

Bezüglich der Perspektive der Schnittansicht sei auf die folgenden Ausführungen zur Fig. 3 verwiesen.

Fig. 3 zeigt ein Lüfterrad 1 aus dem Stand der Technik in einer perspektivischen Darstellung zur Beschreibung einer Referenzebene E_REF.

Im Folgenden soll die Betrachtungsebene zur Beschreibung von Vorderkante VK und Hinterkante HK definiert werden. Das in Fig. 3 dargestellte Lüfterrad weist keine erfindungsgemäße Schaufelblattgeometrie auf, was zur Beschreibung der Referenzebene E_REF nicht von Belang ist, da die diesbezüglichen Ausführungen in gleicher Weise auch für erfindungsgemäße Ausführungen gelten.

Ausgehend von der Rotationsachse R wird eine Referenzgerade G_REF definiert durch einen ersten Punkt P1 auf der Rotationsachse R des Lüfterrades 1, eine radiale Erstreckung E durch den ersten Punkt P1 und senkrecht zu der Rotationsachse R und einen zweiten Punkt P2, welcher eine kreisbogenförmige Kante am Übergang von dem Nabentopf 10 zu dem Schaufelblatt 30 in zwei gleich lange Abschnitte unterteilt. Mit anderen Worten: Es wird derjenige Radius ermittelt, welcher durch den Punkt P2 verläuft. Der Punkt P2 stellt den Mittelpunkt der Übergangskante von Nabentopf 10 zu Schaufelblatt 30 dar, insbesondere der dem Topfboden zugewandten Kante des Schaufelblattes 30. Eine andere wenigstens im Wesentlichen identische Definition von P2 lässt sich über einen Winkel herleiten: Benötigt werden zwei Hilfsradien, wobei der erste Hilfsradius durch P1 und einem dritten Punkt P3 der Übergangskante zwischen zylinderförmiger Außenwand und Schaufelblatt verläuft und einem zweiten Hilfsradius, welcher durch einen vierten Punkt P4 der Übergangskante von dem Nabentopf 10 zu dem Schaufelblatt 30 verläuft und aus diesem Winkel, welcher zwischen den beiden Hilfsradien eingeschlossen ist, die Winkelhalbierende gebildet wird. Der Punkt, an welchem besagte Winkelhalbierende die zylinderförmige Außenwand 12 schneidet, insbesondere an einer Außenseite derselben, ist P2. Ausgehend von G_REF wird eine Referenzebene E_REF definiert durch eine zur Rotationsachse R parallel verschobene Gerade und eine zur Referenzgerade G_REF parallel verschobene Gerade, wobei die Verschiebung dergestalt ist, dass sich diese in Drehrichtung D des Lüfterrades 1 betrachtet vollständig vor dem Schaufelblatt 30 befindet. Auf der Referenzebene E_REF ist eine Orthogonalprojektion der Vorderkante VK des Schaufelblattes 10 und eine Orthogonalprojektion der Hinterkante HK des Schaufelblattes 10 abgebildet. Die Blickrichtung B zeigt, wie in den Fig. 1B und 2B auf jeweils ein Schaufelblattsegment des Lüfterrades 1 geblickt wird.

In der Referenzebene E_REF wird ein Koordinatensystem bestehend aus z-Achse und y-Achse aufgespannt. Dies ist für die Beschreibung des Verlaufs der Relativposition der Vorderkante *POS_{rel_VK}(t)* und des Verlaufs der Relativposition der Hinterkante *POS_{rel_HK}*(*t*)maßgeblich. Die z-Achse ist definiert durch eine Orthogonalprojektion der Rotationsachse R in der Referenzebene E_REF, welche in einem zweiten Schritt in der Referenzebene E_REF ausgehend von der Orthogonalprojektion der Rotationsachse R um einen Außenradius Rᵢ des Nabentopfes 10 in radialer Richtung nach außen parallel verschoben ist. Mit anderen Worten: Die z-Achse ist in ihrer Ausrichtung unverändert, wird jedoch in zwei Schritten parallel verschoben, nämlich einmal durch die Orthogonalprojektion auf die Referenzebene E_REF und dann durch die Verschiebung in der Referenzebene E_REF um Rᵢ. Das bedeutet, dass die z-Achse durch die Orthogonalprojektion von P2 auf E_REF verläuft. Die y-Achse ist definiert durch eine Orthogonalprojektion der radialen Erstreckung E in der Referenzebene E_REF. Der Ursprung dieses y-z-Koordinatensystems ist durch den Schnittpunkt der beiden Achsen definiert.

Auf der y-Achse ist ein relativer Einheitsradius t(r) angetragen, welcher wie folgt definiert ist: $t \left(r\right) = \frac{r - {R}_{i}}{{R}_{a} - {R}_{i}}$ wobei
- Rᵢ: ein Außenradius des Nabentopfes 10 ist, was insbesondere wenigstens im Wesentlichen einem Innenradius des Schaufelblattes 30 entspricht;
- Rₐ: ein Außenradius des Schaufelblattes 30 ist; und
- r: der Abstand zwischen der Rotationsachse R und der zu betrachtenden Schnittebene S, welche im Abstand r von der Rotationsachse R auf der zugehörigen Referenzgerade G_REF senkrecht steht, wobei *r*∈[*Rᵢ*;*Rₐ*]*.*

Fig. 4 zeigt einen den Verlauf der Relativposition der Vorderkante *POS_{rel_VK}(t)* und der Relativposition der Hinterkante *POS_{rel_HK}(t)* über den relativen Einheitsradius eines Lüfterrades gemäß einer Ausführung der vorliegenden Erfindung.

Die horizontale Achse entspricht der oben beschriebenen y-Achse und die vertikale Achse entspricht der oben beschriebenen z-Achse. Auf der horizontalen Achse ist der relative Einheitsradius t(r) angetragen.

Auf der vertikalen Achse ist der Verlauf der Relativposition der Vorderkante *POS_{rel_VK}(t)* und der Verlauf der Relativposition der Hinterkante *POS_{rel_HK}(t)*jeweils in normierter Form angetragen.

Die Relativposition der Vorderkante *POS_{rel_VK}(t)* ergibt sich durch ${POS}_{rel _ VK} \left(t\right) = \frac{- \left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ und die Relativposition der Hinterkante *POS_{rel_HK}(t)* ergibt sich durch ${POS}_{rel _ HK} \left(t\right) = \frac{\left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wobei jeweils t₀ einen Offset des relativen Einheitsradius zur Einstellung des Scheitelpunktes am Nabentopf, N die Anzahl der Schwingungen über den axialen Einheitsradius, a einen Schwingungskoeffizienten zur Skalierung der Wellenlänge und der Einstellung der Lage des , insbesondere lokalen, Extrempunkts (d.h. für die Vorderkante: Minimum; für die Hinterkante: Maximum), A₁ einen quadratischen Polynomkoeffizienten, A₂ einen linearen Polynomkoeffizienten, A₃ einen Koeffizienten der axialen Auffädelung, d.h. zur Einstellung des linearen Verlaufs der Vorder- bzw. Hinterkante vom Nabentopf zur Schaufelblattspitze bzw. zum Außenring und A₄ eine relative Basisauslenkung ("Start"-Auslenkung) der Vorder- bzw. Hinternkante am Nabentopf beschreibt. Die oben genannten Funktionen beschreiben die aperiodisch wellige Form des Verlaufs der Relativposition der Vorderkante *POS_{rel_VK}(t)* sowie der Hinterkante *POS_{rel_HK}(t).*

Es ist zu sehen, dass der Verlauf der Relativposition der Hinterkante *POS_{rel_HK}(t)* im Bereich von 80 % bis 100 %, insbesondere 90 % bis 100 %, insbesondere 92,5 % bis 97,5 %, des relativen Einheitsradius t(r) des Schaufelblattes (30) ein, insbesondere lokales, Maximum aufweist und der Verlauf der Relativposition der Vorderkante *POS_{rel_VK}(t)* im Bereich von 80 % bis 100 %, insbesondere 90 % bis 100 %, insbesondere 92,5 % bis 97,5 %, des relativen Einheitsradius t(r) des Schaufelblattes (30) ein, insbesondere lokales, Minimum aufweist.

Wie der beispielhaften Ausführungsform der Fig. 4 ebenfalls zu entnehmen ist, weist der Verlauf der Relativposition der Hinterkante *POS_{rel_HK}(t)*in y-Richtung nach dem, insbesondere lokalen, Maximum keinen oder höchstens einen Tiefpunkt auf und/oder der Verlauf der Relativposition der Vorderkante *POS_{rel_VK}(t)* in y-Richtung nach dem, insbesondere lokalen, Minimum keinen oder höchstens einen Hochpunkt auf.

Wie der Fig. 4 ebenfalls zu entnehmen ist, sind der Verlauf der Relativposition der Vorderkante *POS_{rel_VK}(t)* und der Verlauf der Relativposition der Hinterkante *POS_{rel_HK}(t)* wenigstens im Wesentlichen achsensymmetrisch zueinander, insbesondere verläuft die Hinterkante *POS_{rel_HK}(t)* in einem Bereich um einen geometrisch eindeutig ermittelten Verlauf einer gespiegelten Kurve von +/- 20 %, insbesondere +/- 10 %, des Wertes der Relativposition der Vorderkante *POS_{rel_VK}(t).*

Der Verlauf der Relativposition der Vorderkante *POS_{rel_VK}(t)* der exemplarischen Ausführungsform der Fig. 4 folgt in Abhängigkeit von dem relativen Einheitsradius t(r) folgender Bedingung: ${POS}_{rel _ VK} \left(t\right) = \frac{- \left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wobei gilt:
*t₀*∈[0;0,5]
*N*∈[1;8]
*a*∈[-1,5;1,5]
*A*₁∈[10;10]
*A*₂∈[-10;10]
*A*₃∈[-10;10] und
*A*₄∈[-10;10] .

Der Verlauf der Relativposition der Hinterkante *POS_{rel_HK}(t)* der exemplarischen Ausführungsform der Fig. 4 folgt in Abhängigkeit von dem relativen Einheitsradius t(r) folgender Bedingung: ${POS}_{rel _ HK} \left(t\right) = \frac{\left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wobei gilt:
*t*₀∈[0;0,5]
*N*∈[1;8]
*a*∈[-1,5;1,5]
*A*₁∈[-10;10]
*A*₂∈[-10;10]
*A*₃∈[-10;10] und
*A*₄∈[-10;10]

Der in Fig. 4 dargestellte Verlauf der Relativposition der Vorderkante *POS_{rel_VK}(t)*ergibt sich wenigstens im Wesentlichen, insbesondere absolut, unter Zugrundelegung der folgenden Parameter:
*t*₀=0,04
*N=4*
*a=*0
*A*1=0
*A*₂=2
*A*₃=4 und
*A*₄=0.

Der in Fig. 4 dargestellte Verlauf der Relativposition der Hinterkante *POS_{rel_HK}(t)*ergibt sich wenigstens im Wesentlichen, insbesondere absolut, unter Zugrundelegung der folgenden Parameter:
*t*₀=0,04
*N=4*
*a=*0
*A*₁=0
*A*₂=2
*A*₃=-5 und
*A*₄=0.

Die Fig. 5 zeigt einen Vergleich eines vorbekannten Lüfterrades 1 mit einem Lüfterrad 1 nach einer Ausführung der vorliegenden Erfindung.

Dargestellt werden:
eine Druckzahl ψ, welche als dimensionslose, von wirksamem Lüfterraddurchmesser D_{W}, der Luftdichte *ρ* und der Drehzahl n unabhängige Kennzahl das durch das Lüfterrad erzeugte Totaldruckgefälle Δ*pₜ* (setzt sich zusammen aus statischen und dynamischen Anteilen) zwischen stromaufwärtiger und stromabwärtiger Seite desselben beschreibt: $ψ = \frac{2 Δ {p}_{t}}{{π}^{2} {ρD}_{w}^{2} {n}^{2}}$
eine Leistungszahl λ, welche als dimensionslose, von wirksamem Lüfterraddurchmesser D_{W}, der Luftdichte *ρ* und der Drehzahl n unabhängige Kennzahl eine Eingangs-Leistung *P_{wel}* beschreibt: $λ = \frac{8 {p}_{wel}}{{π}^{4} {ρD}_{w}^{5} {n}^{3}}$
Als Eingangs-Leistung *P_{wel}* wird hier die Wellenleistung des Elektromotors herangezogen, wobei entsprechende Verluste (Wärme, Reibung etc.) des Elektromotors nicht berücksichtigt sind.

Des Weiteren wird dargestellt:
ein Gesamt-Wirkungsgrad η, welcher die Eingangs-Leistung *P_{wel}* mit dem erzeugten Totaldruckgefälle Δ*pₜ* über den geförderten Volumenstrom *V̇* in Beziehung setzt. $η = \frac{Δ {p}_{t} V}{{p}_{wel}}$

Auf der x-Achse des Diagramms ist eine Volumenzahl ϕ angetragen, welche als dimensionslose, von wirksamem Lüfterraddurchmesser D_{w} und der Drehzahl n unabhängige Kennzahl den geförderten Volumenstrom *V̇* beschreibt: $φ = \frac{4 V}{{π}^{2} {D}_{w}^{3} n}$

Mit anderen Worten: Die angegebenen Kennzahlen werden mit der Kreiszahl *π*, der Luftdichte *ρ* in kg/m³, dem wirksamen Durchmesser (*D_{w}* = 2*Rₐ*) in m und der Drehzahl n in 1/s entdimensioniert. Somit ist die Vergleichbarkeit mit nicht-baugleichen Lüfterrädern gegeben.

Wie zu erkennen ist, wird bei nahezu gleicher Leistung (ähnliche Leistungszahl) eine höhere Druckzahl (=>Totaldruckerhöhung) erzielt, sodass sich eine deutliche Wirkungsgradsteigerung im relevanten Volumenzahl-Bereich ergibt.

Fig. 6 zeigt ein Kühlerlüftermodul 100 mit dem Lüfterrad 1 gemäß der vorliegenden Erfindung gemäß dem zweiten Aspekt der vorliegenden Erfindung.

Das Kühlerlüftermodul 100 weist eine Lüfterzarge 2 auf, wobei eine Lüfterradausnehmung 40 in der Lüfterzarge 2 ausgebildet ist, welche durch einen Zargenring 42 begrenzt wird. Ein Motorhalter (vom Nabentopf 10 verdeckt) ist innerhalb der Lüfterradausnehmung 40 angeordnet und über Streben 44 mit der Lüfterzarge 2 mechanisch verbunden. In dem Motorhalter ist ein Motor, insbesondere ein Elektromotor, zumindest teilweise gehalten (ebenfalls vom Nabentopf 10 verdeckt). Ein Lüfterrad 1 ist in der Lüfterradausnehmung 40 angeordnet und wird von dem Motor rotatorisch angetrieben. Das Lüfterrad 1 entspricht einer Ausführung eines Lüfterrades 1 gemäß der vorliegenden Erfindung. Zur detaillierten Ausgestaltung des Lüfterrades 1 wird auf die obigen Ausführungen verwiesen. Die Streben 44 sind gemäß der Ausführungsform der Fig. 6 in Strömungsrichtung gesehen vor dem Lüfterrad angeordnet, wobei die Strömungsrichtung senkrecht aus der Abbildung der Fig. 6 heraus zeigt.

Obwohl in der vorhergehenden Beschreibung exemplarische Ausführungen erläutert wurden, sei darauf hingewiesen, dass eine Vielzahl von Abwandlungen möglich ist. Insbesondere ist eine derartige erfindungsgemäße Ausgestaltung der Lüfterzarge auch geeignet, Abwärme aus Komponenten eines rein elektrisch betriebenen Fahrzeugs abzuführen. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

**Bezugszeichenliste**

| | |
|---|---|
| 1 | Lüfterrad |
| 2 | Zarge |
| 10 | Nabentopf |
| 12 | (zylinderförmige) Außenwand des Nabentopfs 10 |
| 20 | Außenring |
| 30 | Schaufelblatt |
| 40 | Lüfterradausnehmung |
| 42 | Zargen ring |
| 44 | Streben |
| 100 | Kühlerlüftermodul |
| HK | Hinterkante |
| VK | Vorderkante |
| B | Blickrichtung |
| D | Drehrichtung |
| E | Radiale Erstreckung |
| E_REF | Referenzebene |
| G_REF | Referenzgerade |
| HSR | Hauptstromrichtung |
| P1 | Erster Punkt |
| P2 | Zweiter Punkt |
| P3 | Dritter Punkt |
| P4 | Vierter Punkt |
| *POS_{rel_VK}*(*t*) | Relativposition der Vorderkante |
| POS_{rel_HK}(t) | Relativposition der Hinterkante |
| r | Abstand zwischen Rotationsachse R und Schnittebene S |
| R | Rotationsachse |
| Rₐ | Außenradius des Schaufelblattes 30 |
| Rᵢ | Außenradius des Nabentopfes 10 |
| S | Schnittebene |
| y | y-Achse |
| z | z-Achse |

## Patentansprüche

1. Lüfterrad (1), insbesondere für ein Kraftfahrzeug, aufweisend
einen, insbesondere um eine Rotationsachse (R) rotationssymmetrischer, Nabentopf (10); und
eine Mehrzahl von Schaufelblättern (30), welche an dem Nabentopf (10) angeordnet sind und sich von einer, insbesondere wenigstens im Wesentlichen zylinderförmigen, Außenwand (12) des Nabentopfs (10) in radialer Richtung nach außen erstrecken,
wobei jedes Schaufelblatt (30) eine Vorderkante (VK) und eine Hinterkante (HK) aufweist,
wobei für wenigstens ein Schaufelblatt (30), insbesondere einige der Schaufelblätter (30), insbesondere alle Schaufelblätter (30), gilt:
eine Referenzgerade (G_REF) definiert ist durch:
einen ersten Punkt (P1) auf einer Rotationsachse (R) des Lüfterrades (1);
eine radiale Erstreckung (E) durch den ersten Punkt (P1) und senkrecht zu der Rotationsache (R); und
einen zweiten Punkt (P2), welcher eine kreisbogenförmige Kante am Übergang von dem Nabentopf (10) zu dem Schaufelblatt (30) in zwei gleichlange Abschnitte unterteilt,
wobei eine Referenzebene (E_REF) definiert ist durch eine zur Rotationsache (R) parallel verschobene Gerade und eine zur Referenzgerade (G_REF) parallel verschobene Gerade, wobei die Verschiebung dergestalt ist, dass sich diese in Drehrichtung (D) des Lüfterrades (1) betrachtet vollständig vor dem Schaufelblatt (30) befindet,
wobei in der Referenzebene (E_REF) eine Orthogonalprojektion der Vorderkante (VK) des Schaufelblattes (30) und eine Orthogonalprojektion der Hinterkante (HK) des Schaufelblattes (30) abgebildet sind;
wobei in der Referenzebene (E_REF) eine z-Achse definiert ist durch eine Orthogonalprojektion der Rotationsachse (R) in der Referenzebene (E_REF), welche in der Referenzebene (E_REF) ausgehend von der Orthogonalprojektion der Rotationsachse (R) um einen Außenradius (Rᵢ) des Nabentopfes (10) in radialer Richtung nach außen parallel verschoben ist;
wobei in der Referenzebene eine y-Achse definiert ist durch eine Orthogonalprojektion der radialen Erstreckung (E) in der Referenzebene (E_REF);
wobei auf der y-Achse ein relativer Einheitsradius t(r) angetragen ist, welcher wie folgt definiert ist: $t \left(r\right) = \frac{r - {R}_{i}}{{R}_{a} - {R}_{i}}$
wobei
Rᵢ ein Außenradius des Nabentopfes (10) ist, was insbesondere wenigstens im Wesentlichen einem Innenradius des Schaufelblattes (30) entspricht;
Rₐ ein Außenradius des Schaufelblattes (30) ist; und
r der Abstand zwischen der Rotationsachse (R) und der zu betrachtenden Schnittebene (S), welche im Abstand r von der Rotationsachse (R) auf der zugehörigen Referenzgerade (G_REF) senkrecht steht, wobei *r*∈[*Rᵢ*;*Rₐ*]
wobei auf der z-Achse eine Relativposition der Vorderkante *POS_{rel_VK}* und eine Relativposition der Hinterkante *POS_{rel_HK}* angetragen ist
wobei der Verlauf der Relativposition der Vorderkante *POS_{rel_VK}(t)* und der Verlauf der Relativposition der Hinterkante *POS*_{*rel*_}*_{HK}(t)* eine aperiodisch wellige Form aufweist,
wobei die Relativposition der Vorderkante *POS_{rel_VK}(t)* auf einen dritten Punkt (P3) rückbezogen ist, welcher in Drehrichtung (D) des Lüfterrades (1) betrachtet der vorderste Punkt am Übergang von dem Nabentopf (10) zu dem Schaufelblatt (30) ist; und die Relativposition der Hinterkante *POS_{rel_HK}(t)* auf einen vierten Punkt (P4) rückbezogen ist, welcher in Drehrichtung (D) des Lüfterrades (1) betrachtet der hinterste Punkt am Übergang von dem Nabentopf (10) zu dem Schaufelblatt (30) ist,
wobei das Schaufelblatt (30) ein in Drehrichtung (D) gesehen rückwärtsgesicheltes Schaufelblatt (30) ist, sodass die Spitze des Schaufelblattes mit dem Außenradius (Rₐ) in Drehrichtung betrachtet der Mitte des Schaufelblattes nacheilt,
wobei das Lüfterrad (1) einen wenigstens im Wesentlichen kreisförmigen Außenring (20) aufweist, welcher Blattspitzen der Schaufelblätter (30) miteinander verbindet,
wobei der Verlauf der Relativposition der Hinterkante *POS_{rel_HK}(t)* im Bereich von 80 % bis 100 % des relativen Einheitsradius t(r) des Schaufelblattes (30) ein Maximum aufweist; und
wobei der Verlauf der Relativposition der Vorderkante *POS_{rel_VK}(t)* im Bereich von 80 % bis 100 % des relativen Einheitsradius t(r) des Schaufelblattes (30) ein Minimum aufweist.

2. Lüfterrad nach einem der vorhergehenden Ansprüche, wobei der Verlauf der Relativposition der Hinterkante *POS_{rel_HK}(t)* im Bereich von 90 % bis 100 %, insbesondere 92,5 % bis 97,5 %, des relativen Einheitsradius t(r) des Schaufelblattes (30) ein, insbesondere lokales, Maximum aufweist.

3. Lüfterrad nach dem vorhergehenden Anspruch, wobei der Verlauf der Relativposition der Hinterkante *POS_{rel_HK}(t)* in y-Richtung nach dem, insbesondere lokalen, Maximum keinen oder höchstens einen Tiefpunkt aufweist.

4. Lüfterrad nach einem der vorhergehenden Ansprüche, wobei der Verlauf der Relativposition der Vorderkante *POS_{rel_VK}(t)* und der Verlauf der Relativposition der Hinterkante *POS_{rel_HK}(t)* wenigstens im Wesentlichen achsensymmetrisch zueinander sind, insbesondere verläuft die Hinterkante *POS_{rel_HK}(t)* in einem Bereich um einen geometrisch eindeutig ermittelten Verlauf einer gespiegelten Kurve von +/-20 %, insbesondere +/- 10 %, des Wertes der Relativposition der Vorderkante *POS_{rel_VK}(t).*

5. Lüfterrad nach einem der vorhergehenden Ansprüche, wobei der Verlauf der Relativposition der Vorderkante *POS_{rel_VK}(t)* in Abhängigkeit von dem relativen Einheitsradius t(r) folgende Bedingung erfüllt: ${POS}_{rel _ VK} \left(t\right) = \frac{- \left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wobei gilt:
*t*₀∈[0;0,5]
*N*∈[1;8]
*a*∈[-1,5;1,5]
*A*₁∈[-10;10]
*A*₂∈[-10;10]
*A*₃∈[-10;10] und
*A*₄∈[-10;10] .

6. Lüfterrad nach einem der vorhergehenden Ansprüche, wobei der Verlauf der Relativposition der Hinterkante *POS_{rel_HK}(t)* in Abhängigkeit von dem relativen Einheitsradius t(r) folgende Bedingung erfüllt: ${POS}_{rel _ HK} \left(t\right) = \frac{\left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wobei gilt:
*t*₀∈[0;0,5]
*N*∈[1;8]
*a*∈[-1,5;1,5]
*A*₁∈[-10;10]
*A*₂∈[-10;10]
*A*₃∈[-10;10] und
*A*₄∈[-10;10].

7. Kühlerlüftermodul (100), insbesondere für ein Kraftfahrzeug, aufweisend:
eine Lüfterzarge (2);
eine Lüfterradausnehmung (40), welche in der Lüfterzarge (2) ausgebildet ist, wobei die Lüfterradausnehmung (40) durch einen Zargenring (42) begrenzt wird;
einen Motorhalter, welcher innerhalb der Lüfterradausnehmung (40) angeordnet ist und welcher über Streben (44) mit der Lüfterzarge (2) mechanisch verbunden ist;
einen Motor, insbesondere Elektromotor, welcher zumindest teilweise in dem Motorhalter gehalten ist; und
ein Lüfterrad (1), welches in der Lüfterradausnehmung (40) angeordnet ist und welches von dem Motor rotatorisch angetrieben wird,
**dadurch gekennzeichnet, dass**
das Lüfterrad (1) nach einem der vorhergehenden Ansprüche ausgebildet ist.

8. Kühlerlüftermodul nach dem vorhergehenden Anspruch, wobei die Streben (44) in Strömungsrichtung gesehen vor dem Lüfterrad (1) angeordnet sind.

9. Verwendung eines Lüfterrades nach einem der Ansprüche 1 bis 6 oder eines Kühlerlüftermoduls nach einem der Ansprüche 7 oder 8 in einem Kraftfahrzeug.

## Claims

1. Fan wheel (1), in particular for a motor vehicle, comprising
a hub pot (10), which in particular is rotationally symmetrical around an axis of rotation (R); and
a plurality of blades (30) arranged on the hub pot (10) and extending radially outwardly from an, outer wall (12) of the hub pot (10) that is in particular at least substantially cylindrical,
wherein each blade (30) has a leading edge (VK) and a trailing edge (HK), wherein for at least one blade (30), in particular some of the blades (30), in particular all of the blades (30), the following applies:
a reference line (G_REF) is defined by:
a first point (P1) on a rotation axis (R) of the fan wheel (1);
a radial extension (E) through the first point (P1) and perpendicular to the rotation thing (R); and
a second point (P2), which divides an arcuate edge at the transition from the hub pot (10) to the blade (30) into two sections of equal length,
wherein a reference plane (E_REF) is defined by a line displaced parallel to the axis of rotation (R) and a line displaced parallel to the reference line (G_REF), the displacement being such that, viewed in the direction of rotation (D) of the fan wheel (1), it is located entirely in front of the blade (30),
wherein an orthogonal projection of the leading edge (VK) of the blade (30) and an orthogonal projection of the trailing edge (HK) of the blade (30) are mapped in the reference plane (E_REF);
wherein a z-axis is defined in the reference plane (E_REF) by an orthogonal projection of the rotation axis (R) in the reference plane (E_REF), which is displaced parallel outward in the radial direction in the reference plane (E_REF) starting from the orthogonal projection of the rotation axis (R) around an outer radius (Ri) of the hub pot (10)
wherein a y-axis in the reference plane is defined by an orthogonal projection of the radial extension (E) in the reference plane (E_REF);
wherein a relative unit radius t(r) is plotted on the y-axis, which is defined as follows: $t \left(r\right) = \frac{r - {R}_{i}}{{R}_{a} - {R}_{i}}$ wherein
Rᵢ is an outer radius of the hub pot (10), which in particular corresponds at least substantially to an inner radius of the blade (30);
Rₐ is an outer radius of the blade (30); and
R is the distance between the axis of rotation (R) and the sectional plane (S) to be considered, which is at a distance r perpendicular from the axis of rotation (R) on the associated reference line (G_REF), wherein
*r*∈[*Rᵢ*;*Rₐ*]
wherein a relative position of the leading edge *POSrel_VK* and a relative position of the trailing edge *POS_{rel_HK}* is plotted on the z-axis,
wherein the course of the relative position of the leading edge *POS_{rel_VK}(t)* and the course of the relative position of the trailing edge *POS_{rel_HK}(t)* has an aperiodically wave-like shape,
wherein the relative position of the leading edge *POS_{rel_VK}(t)* is referenced to a third point (P3), which, viewed in the direction of rotation (D) of the fan wheel (1), is the forward-most point at the transition from the hub pot (10) to the blade (30); and the relative position of the trailing edge *POS_{rel_VK}(t)* is referenced to a fourth point (P4), which, viewed in the direction of rotation (D) of the fan wheel (1), is the rearward-most point at the transition from the hub pot (10) to the blade (30),
wherein the blade (30), viewed in the direction of rotation (D), is a backward-swept blade (30), such that, viewed in the direction of rotation, the tip of the blade lags the center of the blade with the outer radius (Rₐ).
wherein the fan wheel (1) has an at least substantially circular outer ring (20) interconnecting blade tips of the blades (30),
wherein the course of the relative position of the trailing edge *POS_{rel_VK}(t)* has a maximum in the range of 80% to 100% of the relative unit radius t(r) of the blade (30); and
wherein the course of the relative position of the leading edge *POS_{rel_VK}(t)* has a minimum in the range of 80% to 100% of the relative unit radius t(r) of the blade (30).

2. Fan wheel according to one of the preceding claims, wherein.
the course of the relative position of the trailing edge *POS_{rel_HK}(t)* has a maximum, in particular a local maximum, in the range from 90 % to 100 %, in particular 92.5 % to 97.5 %, of the relative unit radius t(r) of the blade (30).

3. Fan wheel according to the preceding claim, wherein
the course of the relative position of the trailing edge *POS_{rel_HK}(t)* in the y-direction after the, in particular local, maximum has no or at most one low point.

4. Fan wheel according to one of the preceding claims, wherein
the course of the relative position of the leading edge *POS_{rel_VK}(t)* and the course of the relative position of the trailing edge *POS_{rel_HK}(t)* are at least substantially axisymmetrical to one another, in particular the trailing edge *POS_{rel_HK}(t)* runs in a range around a geometrically unambiguously determined course of a mirrored curve of +/- 20 %, in particular +/- 10 %, of the value of the relative position of the leading edge *POS_{rel_VK}(t).*

5. Fan wheel according to one of the preceding claims, wherein
the variation of the relative position of the leading edge *POS_{rel_VK}(t) as a* function of the relative unit radius t(r) satisfies the following condition: ${POS}_{rel _ VK} \left(t\right) = \frac{- \left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wherein the following applies:
*t*₀∈[0;0,5]
*N*∈[1;8]
*a*∈[-1,5;1,5]
*A*₁∈[-10;10]
A₂∈[-10;10]
A₃∈[-10;10] and
*A*₄∈[-10;10].

6. Fan wheel according to one of the preceding claims, wherein
the course of the relative position of the trailing edge *POS_{rel_HK}(t)* as a function of the relative unit radius t(r) satisfies the following condition: ${POS}_{rel _ HK} \left(t\right) = \frac{\left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ wherein the following applies:
*t*₀∈[0;0,5]
*N*∈[1;8]
*a*∈[-1,5;1,5]
*A*₁∈[-10;10]
*A*₂∈[-10;10]
*A*₃=[-10;10] and
*A*₄∈[-10;10].

7. Radiator fan module (100), in particular for a motor vehicle, comprising:
a fan frame (2);
a fan wheel recess (40) formed in the fan frame (2), wherein the fan wheel recess (40) is bounded by a frame ring (42);
a motor holder, which is arranged inside the fan wheel recess (40) and which is mechanically connected to the fan frame (2) via struts (44);
a motor, in particular an electric motor, which is at least partially held in the motor holder; and
a fan wheel (1), which is arranged in the fan wheel recess (40) and which is rotationally driven by the motor,
**characterized in that**
the fan wheel (1) is formed according to one of the preceding claims.

8. Radiator fan module according to the preceding claim, wherein
the struts (44) are arranged in front of the fan wheel (1) as seen in the direction of flow.

9. Use of a fan wheel according to one of claims 1 to 6 or a radiator fan module according to one of claims 7 or 8 in a motor vehicle.

## Revendications

1. Roue de ventilateur (1), en particulier pour un véhicule automobile, comprenant
un pot de moyeu (10) en particulier à symétrie de rotation autour d'un axe de rotation (R) ; et
une pluralité de pales (30) disposées sur le pot de moyeu (10) et s'étendant radialement vers l'extérieur depuis une paroi extérieure (12) du pot de moyeu (10), qui est en particulier au moins sensiblement cylindrique,
dans laquelle chaque pale (30) a un bord d'attaque (VK) et un bord de fuite (HK), dans laquelle pour au moins une pale (30), en particulier certaines des pales (30), en particulier toutes les pales (30) le suivant s'applique :
une ligne de référence (G_REF) est définie par :
un premier point (P1) sur un axe de rotation (R) de la roue de ventilateur (1) ;
une extension radiale (E) passant par le premier point (P1) et perpendiculaire à l'axe de rotation (R) ; et
un deuxième point (P2), qui divise un bord arqué à la transition du pot de moyeu (10) à la pale (30) en deux sections de longueur égale,
dans laquelle un plan de référence (E_REF) est défini par une ligne droite déplacée parallèlement à l'axe de rotation (R) et une ligne droite déplacée parallèlement à la ligne de référence (G_REF), le déplacement étant tel que, vu dans le sens de rotation (D) de la roue de ventilateur (1), il est situé entièrement devant la pale (30),
dans laquelle une projection orthogonale du bord d'attaque (VK) de la pale (30) et une projection orthogonale du bord de fuite (HK) de la pale (30) sont cartographiées dans le plan de référence (E_REF) ;
dans laquelle, dans le plan de référence (E_REF), un axe z est défini par une projection orthogonale de l'axe de rotation (R) dans le plan de référence (E_REF), qui est déplacé d'une manière radialement parallèle vers l'extérieur dans le plan de référence (E_REF) à partir de la projection orthogonale de l'axe de rotation (R) d'un rayon extérieur (Ri) du pot de moyeu (10);
dans laquelle un axe y est défini dans le plan de référence par une projection orthogonale de l'extension radiale (E) dans le plan de référence (E_REF) ;
dans laquelle un rayon unitaire relatif t(r) est tracé sur l'axe y, ledit rayon unitaire relatif t(r) étant défini comme suit : $t \left(r\right) = \frac{r - {R}_{i}}{{R}_{a} - {R}_{i}}$ dans laquelle
Rᵢ est un rayon extérieur du pot de moyeu (10), qui correspond en particulier au moins sensiblement à un rayon intérieur de la pale (30) ;
Rₐ est un rayon extérieur de la pale (30) ; et
r est la distance entre l'axe de rotation (R) et le plan de coupe (S) à considérer, qui est perpendiculaire à la ligne de référence associée (G_REF) à une distance r de l'axe de rotation (R), dans laquelle s'applique : *r*∈[*Rᵢ*;*Rₐ*]
dans laquelle une position relative du bord d'attaque *POS_{rel_VK}* et une position relative du bord de fuite *POS_{rel_HK} sont* tracées sur l'axe z,
dans laquelle l'évolution de la position relative du bord d'attaque *POS_{rel_VK}(t)* et l'évolution de la position relative du bord de fuite *POS_{rel_HK}(t)* ont une forme ondulée apériodique,
dans laquelle la position relative du bord d'attaque *POS_{rel_VK}(t)* est référencée à un troisième point (P3), qui, vu dans la direction de rotation (D) de la roue de ventilateur (1), est le point le plus en avance à la transition entre le pot de moyeu (10) et la pale (30) ; et la position relative du bord de fuite *POS_{rel_HK}(t) est* référencée à un quatrième point (P4), qui est le point le plus en arrière à la transition entre le pot de moyeu (10) et la pale (30), vu dans la direction de rotation (D) de la roue de ventilateur (1),
dans laquelle la pale (30) est une pale (30) inclinée vers l'arrière, vu dans la direction de rotation (D), de sorte que la pointe de la pale suit le centre de la pale avec le rayon extérieur (Rₐ), vu dans la direction de rotation.
dans laquelle la roue de ventilateur (1) a un anneau extérieur au moins sensiblement circulaire (20), qui relie des extrémités de pale des pales (30),
dans laquelle l'évolution de la position relative du bord de fuite *POS_{rel_HK}(t)* a un maximum dans la plage de 80 % à 100 % du rayon unitaire relatif t(r) de la pale (30) ; et
dans laquelle l'évolution de la position relative du bord d'attaque *POS_{rel_VK}(t)* a un minimum dans la plage de 80 % à 100 % du rayon unitaire relatif t(r) de la pale (30).

2. Roue de ventilateur selon l'une des revendications précédentes, dans laquelle l'évolution de la position relative du bord de fuite *POS_{rel_HK}(t)* a un maximum, en particulier un maximum local, dans la plage de 90 % à 100 %, en particulier de 92,5 % à 97,5 %, du rayon unitaire relatif t(r) de la pale (30).

3. Roue de ventilateur selon la revendication précédente, dans laquelle l'évolution de la position relative du bord de fuite *POS_{rel_HK}(t)* dans la direction y après le maximum, en particulier local, n'a pas de point bas ou qu'au plus un point bas.

4. Roue de ventilateur selon l'une des revendications précédentes, dans laquelle l'évolution de la position relative du bord d'attaque *POS_{rel_VK}(t)* et l'évolution de la position relative du bord de fuite *POS_{rel_HK}(t)* sont au moins sensiblement axisymétriques l'une par rapport à l'autre, en particulier le bord de fuite *POS_{rel_HK}(t)* s'étend dans une zone autour d'une allure déterminée géométriquement sans ambiguïté d'une courbe en miroir de +/- 20 %, en particulier +/- 10 %, de la valeur de la position relative du bord d'attaque *POS_{rel_VK}(t).*

5. Roue de ventilateur selon l'une des revendications précédentes, dans laquelle l'évolution de la position relative du bord d'attaque *POS_{rel_VK}(t) en* fonction du rayon unitaire relatif t(r) satisfait à la condition suivante : ${POS}_{rel _ VK} \left(t\right) = \frac{- \left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ dans laquelle s'applique :
*t*₀∈[0;0,5]
*N*∈[1;8]
*a*∈[-1,5;1,5]
*A*₁∈[-10;10]
*A*₂∈[-10;10]
*A*₃[-10;10] et
*A*₄∈[-10;10].

6. Roue de ventilateur selon l'une des revendications précédentes, dans laquelle l'évolution de la position relative du bord de fuite *POS_{rel_HK}(t) en* fonction du rayon unitaire relatif t(r) satisfait à la condition suivante : ${POS}_{rel _ HK} \left(t\right) = \frac{\left({A}_{1}{t}^{2}+{A}_{2}t\right) cos \left[2πN\left(a\left(1-t\right)+1\right)\left(t+{t}_{0}\right)\right] + {A}_{3} t + {A}_{4}}{{R}_{a} - {R}_{i}}$ dans laquelle s'applique :
*t*₀∈[0;0,5]
*N*∈[1;8]
*a*∈[-1,5;1,5]
*A*₁∈[-10;10]
*A*₂∈[-10;10]
*A*₃∈[-10;10] et
*A*₄∈[-10;10].

7. Module de ventilateur de radiateur (100), en particulier pour un véhicule automobile, comprenant :
un cadre de ventilateur (2) ;
un évidement de roue de ventilateur (40) formé dans le cadre de ventilateur (2), l'évidement de roue de ventilateur (40) étant délimité par un anneau de cadre (42) ;
un support de moteur, qui est disposé à l'intérieur de l'évidement (40) de la roue du ventilateur et qui est relié mécaniquement au cadre (2) du ventilateur par des entretoises (44) ;
un moteur, en particulier un moteur électrique, qui est au moins partiellement maintenu dans le support de moteur ; et
une roue de ventilateur (1), qui est disposée dans l'évidement de roue de ventilateur (40) et qui est entraînée en rotation par le moteur,
**caractérisé en ce que**
la roue de ventilateur (1) est formée selon l'une des revendications précédentes.

8. Module de ventilateur de radiateur selon la revendication précédente, dans laquelle les entretoises (44) sont disposées en avant de la roue de ventilateur (1), vu dans la direction de l'écoulement.

9. Utilisation d'une roue de ventilateur selon l'une des revendications 1 à 6 ou d'un module de ventilateur de radiateur selon l'une des revendications 7 ou 8 dans un véhicule automobile.
